# EUROPÄISCHE PATENTSCHRIFT

(11) **EP 1 571 101 B1**
(45) Veröffentlichungstag und Bekanntmachung des Hinweises auf die Patenterteilung: **28.11.2007**
(21) Anmeldenummer: 05003295.2
(22) Anmeldetag: 16.02.2005
(51) Int. Cl.: B65D 51/32, B65D 83/00, A46B 11/00

(54) **Vorrichtung zur Bevorratung und Entnahme von fliessfähigen Medien**
Device for storage and dispense of fluids
Dispositif de stockage et de distribution de fluide

(30) Priorität: 17.02.2004 DE 202004002417 U
(43) Veröffentlichungstag der Anmeldung: 07.09.2005
(73) Patentinhaber: Gustav Pfohl GmbH, 84032 Landshut-Altdorf (DE)
(72) Erfinder: Stelke, Klaus Dieter, 84032 Landshut-Altdorf (DE)
(74) Vertreter: Herrmann, Uwe

(56) Entgegenhaltungen:
- EP-A- 0 380 182
- FR-A- 1 131 324
- US-A- 3 060 942

## Beschreibung

Die vorliegende Erfindung betrifft eine Vorrichtung zur Bevorratung und Entnahme von fließfähigen Medien, insbesondere von Leim, Lack, Kontaktkleber, Lösungsmittel und dergleichen, mit einem Vorratsgefäß und einem Entnahmegefäß, wobei das Entnahmegefäß eine Öffnung zur Entnahme des fließfähigen Mediums aufweist und wobei das Vorratsgefäß eine Öffnung zum Übertritt des fließfähigen Mediums aus dem Vorratsgefäß in das Entnahmegefäß aufweist.

Bei vorbekannten Vorrichtungen zur Bevorratung und Entnahme von fließfähigen Medien, insbesondere von Leim, Lack, Kontaktkleber, Lösungsmittel und dergleichen ist zwischen dem Vorratsgefäß und dem Entnahmegefäß eine beispielsweise als Spalt ausgeführte Öffnung angeordnet, die den Übertritt des fließfähigen Mediums aus dem Vorratsgefäß in das Entnahmegefäß ermöglicht. Das Entnahmegefäß ist bei ausreichender Befüllung des Vorratsgefäßes im Betriebszustand stets etwa bis zur Spalthöhe mit dem fließfähigen Medium gefüllt und ermöglicht über eine Öffnung dessen Entnahme.

Muss das Vorratsgefäß neu befüllt werden, geschieht dies dadurch, dass das einzufüllende fließfähige Medium in das Entnahmegefäß eingebracht wird und dann über den genannten Spalt in umgekehrter Richtung zum Betriebszustand durch entsprechende Haltung der Vorrichtung in das Vorratsgefäß übertritt. Die Befüllung des Vorratsgefäßes über den das Vorratsgefäß mit dem Entnahmegefäß verbindenden Spalt ist verhältnismäßig umständlich und zeitaufwändig.

US 3060942 offenbart eine Vorrichtung gemäß dem Oberbegriff des Anspruchs 1.

Der vorliegenden Erfindung liegt daher die Aufgabe zugrunde, eine solche Vorrichtung dahingehend weiterzubilden, dass die Befüllung des Vorratsgefäßes vereinfacht wird.

Diese Aufgabe wird durch eine Vorrichtung mit den Merkmalen des Anspruchs 1 gelöst. Vorteilhafte Ausgestaltungen der Vorrichtung sind Gegenstand der Unteransprüche.

Vorrichtungen mit einer weiteren Öffnung sind z.B. aus EP 380 182. Es handelt sich aber hier um eine ganz andere Ausgestaltung, mit der weiteren Öffnung im Boden.

Gemäß der Erfindung weist das Vorratsgefäß eine weitere Öffnung zum Befüllen des Vorratsgefäßes mit dem fließfähigen Medium auf. Die erfindungsgemäße Befüllöffnung ermöglicht es, das Vorratsgefäß unmittelbar zu befüllen. Es ist daher nicht erforderlich, die Befüllung des Vorratsgefäßes mittels der sich zwischen Vorratsgefäß und Entnahmegefäß befindlichen Öffnung vorzunehmen.

In weiterer Ausgestaltung der Erfindung ist vorgesehen, dass die Öffnung zum Übertritt des fließfähigen Mediums aus dem Vorratsgefäß in das Entnahmegefäß eine Fläche von mindestens 1 mm² aufweist. Die Öffnung zum Übertritt des fließfähigen Mediums aus dem Vorratsgefäß in das Entnahmegefäß kann eine Fläche von höchstens 700 mm² aufweisen. Die Öffnung zum Übertritt des fließfähigen Mediums aus dem Vorratsgefäß in das Entnahmegefäß kann beispielsweise eine Fläche im Bereich von 100 bis 300 mm² oder im Bereich von 140 bis 250 mm² aufweisen.

In bevorzugter Ausgestaltung der Erfindung gelten die Maximalwerte von 700 mm², 300 mm² und 250 mm² bei einem Volumen des Vorratsgefäßes von bis zu 1,5 I. Bei größeren Volumina des Vorratsgefäßes steigen diese in dieser Ausgestaltung der Erfindung proportional zum Volumen des Vorratsgefäßes an.

Die oben genannten Größenbereiche der Fläche der Öffnung gewährleisten, dass die Fließgeschwindigkeit des Mediums vom Vorratsgefäß in das Entnahmegefäß begrenzt wird, da die flächenmäßig begrenzte Öffnung der Strömung einen Widerstand entgegensetzt. Dies hat zur Folge, dass die Zeitdauer, in der sich das Entnahmegefäß durch die Öffnung füllt, geringer ist als eine übliche Nachfülldauer des Vorratsgefäßes. Die Zeitdauer, in der sich das Entnahmegefäß während der Befüllung des Vorratsgefäßes füllt, kann beispielsweise größer als 15 oder 30 Sekunden oder beispielsweise größer als eine Minute sein, so dass ausreichend Zeit bleibt, das Vorratsgefäß zu befüllen. Bei diesen Werten handelt es sich um Beispiele. Die Öffnung zwischen Vorrats- und Entnahmegefäß ist also vorzugsweise derart dimensioniert, dass es während des Befüllens des Vorratsgefäßes nicht zu einem Überlaufen des Entnahmegefäßes kommt, d.h. die übliche Zulaufgeschwindigkeit in das Vorratsgefäß größer ist als die Zulaufgeschwindigkeit in das Entnahmegefäß.

Die Form der Öffnung ist weitgehend beliebig. Es kann sich um eine kreisrunde Öffnung, einen Spalt mit geraden oder wenigstens einer gebogenen Seite etc. handeln.

In bevorzugter Ausgestaltung der Erfindung ist ferner ein Verschlusselement vorgesehen, mittels dessen die weitere Öffnung, die im folgenden als Befüllöffnung bezeichnet wird, verschließbar ist.

Die Befüllöffnung kann unmittelbar an dem Gehäuse des Vorratsgefäßes angeordnet sein oder sich beispielsweise im Endbereich einer an dem Gehäuse befestigten Tülle, einem Röhrchen oder dergleichen befinden.

In bevorzugter Ausgestaltung der Erfindung ist vorgesehen, dass das Verschlusselement als Deckel ausgeführt ist. Dabei kann der Deckel über eine Deckelplatte verfügen, von der sich ein umlaufender Steg erstreckt, dessen Außenabmessungen unter den Innenabmessungen der durch den Deckel verschließbaren Befüllöffnung des Vorratsgefäßes liegen oder diesen im wesentlichen entsprechen. Der Steg kann sich beispielsweise senkrecht von der Deckelplatte erstrecken. Er wird in die Befüllöffnung des Vorratsgefäßes eingesteckt. Unter Außenabmessungen des Steges ist der Abstand der Stegaußenseiten voneinander, bei kreisförmigen Stegen somit der Außendurchmesser des Steges zu verstehen. Entsprechend sind unter dem Begriff Innenabmessungen der Befüllöffnung die Abstände der Innenseiten der Befüllöffnung voneinander zu verstehen.

Es kann ein Gewinde oder ein Bajonettverschluss vorgesehen sein, mittels dessen der Deckel mit dem Vorratsgefäß in Verbindung steht. Auch andere Arten der Verbindung zwischen Deckel und Vorratsgefäß sind denkbar.

Die Befüllöffnung kann beispielsweise durch einen offenen Endbereich des Gehäuses des Vorratsgefäßes gebildet werden. In diesem Fall erstreckt sich die Befüllöffnung über die gesamte Querschnittsfläche des Gehäuses.

Es kann ebenso vorgesehen sein, dass der Deckel über eine Deckelplatte verfügt, von der sich ein umlaufender Steg erstreckt, dessen Innenabmessungen über den Außenabmessungen der Befüllöffnung des Vorratsgefäßes liegen oder diesen im wesentlichen entsprechen. In diesem Ausführungsbeispiel wird der Steg des Dekkels über einen umlaufenden Rand der Befüllöffnung gestülpt.

Der Steg oder das Vorratsgefäß können eine oder mehrere umlaufende Dichtelemente zum fluiddichten Verschluss der Befüllöffnung aufweisen. Die Auswahl der Dichtelemente ist beliebig. Beispielsweise kommen als Dichtelemente sich von dem Steg erstreckende umlaufende Rippen in Frage. Diese können sich beispielsweise senkrecht von dem Steg erstrecken. Auch ist es denkbar, O-Ring-Dichtungen zu verwenden, die zum Zwecke der Fixierung beispielsweise in Nuten eingelegt sein können.

In weiterer Ausgestaltung der Erfindung ist vorgesehen, dass sich auf beiden Seiten der Deckelplatte Stege erstrecken, die unterschiedliche Außenabmessungen und/oder Innenabmessungen aufweisen. Auf diese Weise ist es möglich, ein und denselben Deckel für unterschiedlich große Befüllöffnungen zu verwenden.

Um ein Abnehmen des Deckels von dem Vorratsgefäß zu erleichtern, kann vorgesehen sein, dass der Rand des Deckels im auf die Befüllöffnung aufgesetzten Zustand über die Befüllöffnung übersteht. Die Handhabbarkeit des Deckels kann dadurch verbessert werden, dass am Rand des Deckels nach außen ragende Auswölbungen vorgesehen sind.

Hinsichtlich der Art und Ausgestaltung der Befüllöffnung sowie des Verschlusselementes gibt es keinerlei Beschränkungen. Beispielsweise kann vorgesehen sein, dass sich die Befüllöffnung über den gesamten Querschnitt des Vorratsgefäßes erstreckt und somit durch den offenen Endbereich des Gehäuses des Vorratsgefäßes gebildet wird. Alternativ oder zusätzlich kann vorgesehen sein, dass die Befüllöffnung nur einen Teilbereich der Querschnittsfläche des Vorratsgefäßes einnimmt oder sich beispielsweise in einer Seitenwandung des Vorratsgefäßes befindet. Dabei ist denkbar, dass im Bereich der Befüllöffnung ein die Öffnung umgebender Steg vorgesehen ist, auf den ein Deckel aufsetzbar oder in den ein Deckel einsetzbar ist.

In weiterer Ausgestaltung der Erfindung ist vorgesehen, dass das Vorratsgefäß einen Grundkörper sowie einen mit diesem fluiddicht in Verbindung stehenden Aufsatz aufweist. Auf diese Weise lässt sich das Volumen des Vorratsgefäßes je nach Größe des Aufsatzes bei Bedarf verändern. In beispielhafter Ausgestaltung der Erfindung ist der Aufsatz auf den Grundkörper aufsteckbar oder in diesen einsteckbar. Auch andere Arten der Verbindung, wie z.B. eine Gewindeverbindung oder eine Verbindung gemäß einem Bajonettverschluss sind denkbar.

Die Verbindung zwischen Grundkörper und Aufsatz kann lösbar oder auch unslösbar ausgeführt sein. Denkbar ist, dass die Verbindung nach dem Zusammenfügen beider Teile derart ausgeführt ist, dass ein Lösen nicht mehr möglich ist. Zu diesem Zweck kann eine Verdrehsicherung vorgesehen sein, die z.B. bei der Verbindung mittels Gewinde oder Bajonettverschluss ein Lösen, d.h. ein Drehen in der Gegenrichtung verhindert. Die Verdrehsicherung kann stets oder erst ab einem bestimmten Drehwinkel eingreifen. Derartige Sicherungen sind beispielsweise von Kabelbindern bekannt.

Besonders vorteilhaft ist es, wenn die Mittel zur Verbindung zwischen Grundkörper und Aufsatz denen zwischen Verschlusselement und Vorratsgefäß entsprechen. Daraus ergibt sich der Vorteil, dass auf den Grundkörper des Vorratsgefäßes entweder das Verschlusselement oder der Aufsatz aufgebracht werden kann. Denkbar ist beispielsweise, dass Deckel und Aufsatz über dasselbe Gewinde verfügen und somit alternativ mit dem Grundkörper verschraubt werden können.

Weiterhin kann vorgesehen sein, dass der Aufsatz ein Gehäuse aufweist, von dessen Endbereich sich ein gegenüber der Außenseite des Gehäuses zurückversetzter Steg erstreckt, dessen Außenabmessungen den Innenabmessungen des an den Aufsatz angrenzenden Endbereiches des Grundkörpers im wesentlichen entsprechen oder diese unterschreiten. Um einen fluiddichten Abschluss zwischen Grundkörper und Aufsatz sicherzustellen, kann vorgesehen sein, dass auf der Außenseite des Steges oder auf der Innenseite des an den Aufsatz angrenzenden Endbereiches des Grundkörpers umlaufende Dichtelemente vorgesehen sind.

In weiterer Ausgestaltung der Erfindung ist vorgesehen, dass sich die Befüllöffnung im Aufsatz befindet. Grundsätzlich ist es ebenso möglich, dass die Befüllöffnung in dem Grundkörper angeordnet ist. Die Befüllöffnung kann an beliebiger Stelle des Vorratsgefäßes angeordnet sein. Vorteilhaft ist eine Anordnung in der Deckplatte des Vorratsgefäßes oder eine Ausgestaltung bei der sich die Befüllöffnung über die gesamte Querschnittsfläche des Vorratsgefäßes erstreckt. Ebenso ist es möglich die Befüllöffnung in einer Seitenwandung des Vorratsgefäßes anzuordnen.

Eine leicht lösbare Befestigung des Aufsatzes am Grundkörper kann dadurch gewährleistet werden, dass der Aufsatz an dem Grundkörper mittels einer Rastverbindung arretierbar ist. Dabei kann die Rastverbindung aus sich von dem Aufsatz oder von dem Grundkörper erstreckenden Laschen und aus in dem anderen der Bauteile vorgesehenen Aufnahmen bestehen, in denen die Laschen rastend aufnehmbar sind.

In weiterer Ausgestaltung der Erfindung ist vorgesehen, dass der Innen- und/oder Außendurchmesser des Aufsatzes denen des Grundkörpers entspricht.

Nach einer weiteren Ausgestaltung der vorliegenden Erfindung ist als Verschlußelement ein Deckel vorgesehen, der eine Nut aufweist, in die der Randbereich der Befüllöffnung des Vorratsgefäßes einsteckbar ist. Beim Verschließen der Befüllöffnung wird der Randbereich in die Nut eingeführt. Ferner kann in dem Randbereich der Befüllöffnung eine Nut angeordnet sein, in die ein sich von dem Deckel erstrekkender Steg einsteckbar ist. Die Nut ist vorteilhaft als die Befüllöffnung umgebende Ringnut ausgestaltet.

Das Vorratsgefäß oder der Grundkörper des Vorratsgefäßes und das Entnahmegefäß können ein gemeinsames einteiliges Gehäuse aufweisen. Dieses Gehäuse ist vorzugsweise auf einer Grundplatte angeordnet.

In weiterer Ausgestaltung der Erfindung ist vorgesehen, dass das Verschlußelement eine Membran umfasst, die zum Zwecke des Befüllens geöffnet werden kann und sich über die Befüllöffnung des Verschlußelementes erstreckt. Die Membran kann einen Öffnungsschlitz aufweisen, mittels dessen die Membran derart geöffnet werden kann, dass ein Befüllen des Vorratsgefäßes beispielsweise mittels einer Tülle, eines Trichters, eines Röhrchens oder mittels eines Schlauches möglich ist. In vorteilhafter Ausgestaltung ist vorgesehen, dass die Membran elastisch ausgeführt ist, so dass sich diese nach dem Befüllvorgang in ihre Ausgangsposition zurückbewegt. Dabei kann vorgesehen sein, dass die Membran fluiddicht schließt und auch das Entweichen von Dämpfen der fließfähigen Medien, beispielsweise Lösungsmitteldämpfen, weitgehend verhindert.

In weiterer Ausgestaltung der Erfindung ist vorgesehen, dass das Verschlußelement ein Auf-Zu-Ventil umfasst. Dabei kann das Ventil zum Zwecke des Befüllvorgangs in seine "Auf-Position" geschaltet werden. Nach Abschluss des Befüllvorganges wird das Ventil wieder geschlossen.

In vorteilhafter Ausgestaltung der Erfindung ist vorgesehen, dass das Vorratsgefäß und das Entnahmegefäß mittels einer im unteren Bereich des Vorratsgefäßes befindlichen Öffnung, insbesondere mittels eines Spaltes miteinander in Verbindung stehen. Das über die erfindungsgemäße Befüllöffnung des Vorratsgefäßes eingefüllte fließfähige Medium strömt aus dem Vorratsgefäß durch die Öffnung zu dem Entnahmegefäß und kann hier beispielsweise mittels eines Pinsels entnommen werden.

In weiterer Ausgestaltung der Erfindung sind ein oder mehrere Einsätze vorgesehen, mittels derer die Größe der Fläche der Öffnung zum Übertritt des fließfähigen Mediums aus dem Vorratsgefäß in das Entnahmegefäß beeinflußbar ist. Je nach der Fließfähigkeit des Mediums kann mittels des / der Einsätze eine gewünschte Fläche der Öffnung eingestellt werden und auf diese Weise eine Anpassung der Öffnungsfläche bzw. des durch die Öffnung geleisteten Strömungswiderstandes an die zu erwartende Fließgeschwindigkeit erfolgen. Bei dünnflüssigen Medien wird man eine kleinere Öffnungsgröße wählen als bei dickflüssigen Medien. Vorzugsweise sind mehrere derartiger Einsätze vorzusehen, um eine Anpassung an verschiedene Medien vornehmen zu können. Der ausgewählte Einsatz wird vorzugsweise in das Entnahmegefäß eingelegt. Grundsätzlich ist es ebenfalls denkbar, den Einsatz in das Vorratsgefäß einzusetzen. Selbstverständlich ist die erfindungsgemäße Vorrichtung grundsätzlich auch ohne solche Einsätze betreibbar.

Weitere Einzelheiten und Vorteile der Erfindung werden anhand eines in der Figur dargestellten Ausführungsbeispiels näher erläutert. Es zeigen:
- Fig. 1, 2:: Darstellungen von Vorrichtungen zur Bevorratung und Entnahme von fließfähigen Medien in unterschiedlichen Perspektiven sowie im auseinandergezogenen Zustand,
- Fig. 3:: Darstellungen eines Aufsatzes für eine Vorrichtung zur Bevorratung und Entnahme von fließfähigen Medien in unterschiedlichen Perspektiven sowie eine Schnittdarstellung und
- Fig. 4:: Darstellungen einer Vorrichtung zur Bevorratung und Entnahme von fließfähigen Medien mit aus Grundkörper und Aufsatz bestehendem Vorratsgefäß in unterschiedlichen Darstellungen mit Schnittansichten sowie im auseinandergezogenen Zustand.

Fig. 1a) zeigt die erfindungsgemäße Vorrichtung in einer Seitenansicht. Die Vorrichtung besteht aus einer Grundplatte 1, auf der sich das Vorratsgefäß 10 sowie das Entnahmegefäß 20 befinden. Vorratsgefäß 10 und Entnahmegefäß 20 verfügen über ein gemeinsames Gehäuse, das fluiddicht mit der Grundplatte 1 in Verbindung steht. Vorratsgefäß 10, Entnahmegefäß 20 und Grundplatte 1 können einstückig hergestellt sein. Wie aus Fig. 1a) ersichtlich, ist das Entnahmegefäß 20 gegenüber der Längsachse des Vorratsgefäßes 10 geneigt. Das Vorratsgefäß 10 ist vertikal stehend angeordnet.

Die Figuren 1b), 1c), 1d) und 1e) zeigen die Vorrichtung gemäß Fig. 1a) in einer Ansicht von links, in einer perspektivischen Ansicht, in einer Draufsicht sowie in einer Ansicht von rechts. Abbildung 1f) zeigt die Vorrichtung gemäß Fig. 1a) in einer perspektivischen Darstellung im auseinandergezogenen Zustand. Darin ist die Befüllöffnung 11 des Vorratsgefäßes 10 ersichtlich. Die Befüllöffnung 11 erstreckt sich wie aus Fig. 1f) ersichtlich, über die gesamte Querschnittsfläche des Vorratsgefäßes 10 und bildet dessen oberen Abschluss. Die Befüllöffnung 11 ist mittels des Deckels 40 verschließbar. Der Deckel 40 weist eine Deckelplatte 42 auf, von der sich im wesentlichen senkrecht nach unten ein umlaufender Steg 44 erstreckt. Der Steg 44 weist sich von diesem im wesentlichen senkrecht erstreckende umlaufende Rippen 50 auf, die als Dichtelemente dienen. Die Rippen 50 weisen Außenabmessungen auf, die im wesentlichen den Innenabmessungen der Befüllöffnung 11 des Vorratsgefäßes 10 entsprechen, um auf diese Weise sicherzustellen, dass ein fluid- und im wesentlichen gasdichter Abschluss des Vorratsgefäßes 10 erzielt wird.

Wie aus Fig. 1f) ersichtlich, wird der Deckel 40 von oben in die Befüllöffnung 11 des Vorratsgefäßes 10 eingesteckt.

Fig. 1f) zeigt ferner die Öffnung 22 des Entnahmegefäßes 20, aus der mittels des Pinsels 2 das fließfähige Medium entnommen werden kann. In dem Entnahmegefäß 20 befindet sich ferner der Einsatz 21. Die Öffnung 22 des Entnahmegefäßes ist mittels einer Verschlußkappe 23 verschließbar. Die Verschlußkappe 23 ist im vorliegenden Ausführungsbeispiel mit einer langgezogenen Auswölbung zur Aufnahme des Pinselstils versehen, wie dies aus Fig. 1 ersichtlich ist.

Zwischen dem Vorratsgefäß 10 und dem Entnahmegefäß 20 befindet sich die spaltförmige Öffnung 30, durch die das fließfähige Medium aus dem Vorratsgefäß 10 in das Entnahmegefäß 20 nachströmt. In dem Entnahmegefäß 20 stellt sich ein Niveau des fließfähigen Mediums in etwa entsprechend der Spalthöhe ein.

Soll das Vorratsgefäß neu befüllt werden, wird der Deckel 40 abgenommen und durch die Befüllöffnung 11 das fließfähige Medium nachgefüllt, bis das gewünschte Niveau erreicht ist. Anschließend wird der Deckel 40 wieder aufgesetzt.

Wie aus Fig. 1a) ersichtlich, steht der Rand des Deckels 40 im auf die Befüllöffnung 11 aufgesetzten Zustand über das an die Befüllöffnung 11 angrenzende Gehäuse des Vorratsgefäßes 10 über. Des Weiteren sind im Randbereich des Deckels vier Auswölbungen 48 vorgesehen, die die Handhabbarkeit des Deckels 40 erleichtern.

Als Werkstoff von Vorratsgefäß 10, Entnahmegefäß 20, der Grundplatte 1, des Einsatzes 21, der Verschlußkappe 23 sowie des Deckels 40 kommt vorzugsweise ein Kunststoff, beispielsweise Polypropylen in Frage. Selbstverständlich kann auch ein anderes Material, wie beispielsweise Glas oder Metall oder eine Materialkombination zur Anwendung kommen.

Auch ist der Einsatz von Gummidichtungen auf dem Steg 44 oder auf der Innenseite des die Befüllöffnung 11 aufweisenden Endbereichs des Gehäuses des Vorratsgefäßes 10 möglich.

Fig. 2 zeigt eine der Vorrichtung gemäß Fig. 1 ähnliche Ausgestaltung, so dass auf die dortigen Erläuterungen verwiesen wird. Die Ansichten gemäß Fig. 2b), 2e) und 2f) entsprechen im wesentlichen den Ansichten gemäß Fig. 1b), 1d) und 1e). Ergänzend zu dem Ausführungsbeispiel gemäß Fig. 1 sind im oberen Endbereich des Vorratsgefäßes 10 Bügel 122 vorgesehen, deren Funktion unten näher erläutert wird.

Die Figuren 2c) und 2g) zeigen perspektivische Darstellungen der Vorrichtungen im betriebsbereiten sowie im auseinandergezogenen Zustand.

Die Figuren 2a) und 2d) zeigen Schnittansichten gemäß den Linien A-A der Vorrichtungen gemäß Fig. 2e) und 2c). Aus den Figuren 2a) und 2d) ist ersichtlich, dass sich im wesentlichen senkrecht von der Deckelplatte 42 ein nach unten gerichteter Steg 44 erstreckt, der über die daran angeordneten Rippen 50, die dichtend an der Innenseite des Gehäuses des Vorratsgefäßes 10 anliegen, einen dichten Abschluss des Vorratsgefäßes 10 bildet.

Ferner ist ersichtlich, dass die Verschlußkappe 23 zum Verschluß der Öffnung 22 des Entnahmegefäßes 20 einen Randbereich aufweist, der über den Endbereich des Entnahmegefäßes 20 gestülpt wird.

Aus Fig. 4 ist eine weitere Ausführungsform der vorliegenden Erfindung ersichtlich. Gleiche Teile sind mit denselben Bezugszeichen wie in Fig. 1 und 2 versehen. Bei der Ausführungsform gemäß Fig. 4 besteht das Vorratsgefäß 10 aus einem Grundkörper 12 sowie einem Aufsatz 14. Eine Ausführungsform eines Aufsatzes 14 ist in Fig. 3 dargestellt.

Die Figuren 4b), 4c), 4g), 4e) und 4f) zeigen eine Seitenansicht, eine perspektivische Ansicht im zusammengebauten und auseinandergezogenen Zustand, eine Draufsicht und eine weitere Seitenansicht der Vorrichtung dieses Ausführungsbeispiels. Die Figuren 4a) und 4d) zeigen Schnittansichten gemäß der Linien A-A in Fig. 4e) und 4c).

Fig. 4g) verdeutlicht, dass der Aufsatz 14 in seinem unteren Endbereich einen gegenüberliegenden der Außenseite des Gehäuses 140 des Aufsatzes 14 zurückversetzten Steg 142 aufweist, dessen Außenabmessungen im wesentlichen den Innenabmessungen des an den Aufsatz 14 angrenzenden Endbereiches des Grundkörpers 12 entsprechen. Der zurückversetzte Steg 142 ist somit in den oberen Endbereich des Grundkörpers 12 einsteckbar.

Zur Arretierung des Aufsatzes 14 weist dieser an seiner Außenseite angeordnete Laschen 146 auf, die in entsprechende Aufnahmen 122, die an der Außenseite des Grundkörpers 12 angeordnet sind, einsteckbar sind. Die Aufnahmen 122 sind im wesentlichen bügelförmig ausgeführt und weisen eine Öffnung auf, in die die Laschen 146 rastend einführbar sind.

Wie beispielsweise aus Fig. 4b) ersichtlich, sind die Laschen 146 und die Aufnahmen 122 auf zwei gegenüberliegenden Seiten des Grundkörpers 12 und des Aufsatzes 14 angeordnet.

Die Laschen 146 sind federnd ausgeführt und weisen einen stegartigen Vorsprung auf, der im arretierten Zustand die bügelartigen Aufnahmen 122 untergreift.

Wie aus Fig. 4 ersichtlich, wird das Verschlußelement durch den Deckel 40 gebildet, der in die Befüllöffnung 11 des Aufsatzes 14 eingesetzt wird. Der Deckel 40 entspricht der zur Fig. 1 und Fig. 2 erläuterten Ausführungsform.

Hinsichtlich der Auswahl des Materials der Vorrichtung gelten die zu Fig. 1 und 2 gemachten Ausführungen entsprechend.

Um die Prüfung zu erleichtern, ob das Vorratsgefäß 10 erneut aufzufüllen ist, kann vorgesehen sein, das Vorratsgefäß 10 bzw. den Grundkörper 12 und Aufsatz 14 aus einem transparenten Material, vorzugsweise Kunststoff auszuführen. Auch denkbar ist beispielsweise die Verwendung von Glas.

Fig. 3 zeigt in unterschiedlichen Ansichten einen Aufsatz 14 für eine Vorrichtung zur Bevorratung und Entnahme von fließfähigen Medien.

Die Fig. 3a), 3c), 3d), 3e) und 3f) zeigen eine Seitenansicht des Aufsatzes 14, eine perspektivische Ansicht von schräg oben, eine Draufsicht, eine Ansicht von unten sowie eine perspektivische Ansicht von schräg unten. Fig. 3b) zeigt eine Schnittansicht mit Detaildarstellung des unteren Endbereiches.

Wie beispielsweise aus Fig. 3a), 3b), 3c) und 3f) hervorgeht, weist der Aufsatz 14 einen gegenüber der Außenseite des Gehäuses 140 zurückversetzten Steg 142 auf. An dem Steg 142 sind federnde Laschen 146 zur Aufnahme in entsprechenden Ausnehmungen des Grundkörpers vorgesehen. In dem Ausführungsbeispiel gemäß Fig. 4 erstrecken sich die Laschen 146 im wesentlichen fluchtend zur Innenseite des Aufsatzes 14, wie dies beispielsweise aus der Detaildarstellung in Fig. 3b) hervorgeht. Die Laschen 146 greifen in diesem Ausführungsbeispiel in Ausnehmungen an der Innenseite des oberen Endbereiches des Gehäuses des Grundkörpers 12 ein. Dazu sind an den Laschen 146 im Endbereich Stege vorgesehen, die die Ausnehmungen im Grundkörper 12 hintergreifen, so dass eine sichere Arretierung des Aufsatzes 14 gewährleistet ist.

Der Grundkörper 12, der Aufsatz 14 bzw. dessen Steg 142 können mit Dichtelementen versehen sein, um zu gewährleisten, dass ein fluiddichter Abschluss zwischen Grundkörper 12 und Aufsatz 14 vorliegt.

Wie aus Fig. 3 ersichtlich, hat der Aufsatz wie auch der Grundkörper eine im wesentlichen quadratische Querschnittsform mit abgerundeten Eckbereichen. Dies gilt entsprechend für das Vorratsgefäß gemäß der Figuren 1 und 2.

Grundsätzlich sind selbstverständlich auch andere Ausgestaltungen des Vorratsgefäßes oder auch des Entnahmegefäßes denkbar. Eine Möglichkeit besteht beispielsweise darin, das Vorratsgefäß, d.h den Grundkörper und einen etwaigen Aufsatz mit einem kreisrunden Querschnitt, d. h. zylindrisch auszuführen. Dabei kann vorgesehen sein, das Vorratsgefäß mittels eines runden Deckels zu verschließen.

## Patentansprüche

1. Vorrichtung zur Bevorratung und Entnahme von fließfähigen Medien, insbesondere von Leim, Lack, Kontaktkleber, Lösungsmittel und dergleichen, mit einem Vorratsgefäß (10) und einem Entnahmegefäß (20), wobei das Entnahmegefäß (20) eine Öffnung (22) zur Entnahme des fließfähigen Mediums aufweist, wobei das Vorratsgefäß (10) eine Öffnung (30) zum Übertritt des fließfähigen Mediums aus dem Vorratsgefäß (10) in das Entnahmegefäß (20) aufweist, **dadurch gekennzeichnet, dass** das Vorratsgefäß (10) eine weitere Öffnung (11) zum Befüllen des Vorratsgefäßes (10) mit dem fließfähigen Medium aufweist, und
dass die weitere Öffnung (11) auf der Oberseite oder in einer Seitenwandung des Vorratsgefäßes (10) angeordnet ist.

2. Vorrichtung nach Anspruch 1, **dadurch gekennzeichnet, dass** die Öffnung (30) zum Übertritt des fließfähigen Mediums aus dem Vorratsgefäß (10) in das Entnahmegefäß (20) eine Fläche von mindestens 1 mm² aufweist.

3. Vorrichtung nach Anspruch 1 oder 2, **dadurch gekennzeichnet, dass** die Öffnung (30) zum Übertritt des fließfähigen Mediums aus dem Vorratsgefäß (10) in das Entnahmegefäß (20) eine Fläche von höchstens 700 mm² aufweist.

4. Vorrichtung nach einem der vorhergehenden Ansprüche, **dadurch gekennzeichnet, dass** die Öffnung (30) zum Übertritt des fließfähigen Mediums aus dem Vorratsgefäß (10) in das Entnahmegefäß (20) eine Fläche im Bereich von 100 bis 300 mm² oder im Bereich von 140 bis 250 mm² aufweist.

5. Vorrichtung nach Anspruch 3 oder 4, **dadurch gekennzeichnet, dass** die Maximalwerte von 700 mm², 300 mm² und 250 mm² bei einem Volumen des Vorratsgefäßes (10) von bis zu 1,5 l gelten und dass sich diese Maximalwerte bei größeren Volumina des Vorratsgefäßes (10) proportional zum Volumen des Vorratsgefäßes (10) vergrößern.

6. Vorrichtung nach einem der vorhergehenden Ansprüche, **dadurch gekennzeichnet, dass** ein Verschlusselement vorgesehen ist, mittels dessen die weitere Öffnung (11) verschließbar ist.

7. Vorrichtung nach Anspruch 6, **dadurch gekennzeichnet, dass** das Verschlusselement als Deckel (40) ausgeführt ist.

8. Vorrichtung nach Anspruch 7, **dadurch gekennzeichnet, dass** der Deckel (40) ein Gewinde oder einen Bajonettverschluss aufweist, mittels dessen der Dekkel mit einem Gewinde bzw. Bajonettverschluss des Vorratsgefäßes (10) verschraubt werden kann.

9. Vorrichtung nach Anspruch 7 oder 8, **dadurch gekennzeichnet, dass** der Dekkel (40) über eine Deckelplatte (42) verfügt, von der sich ein umlaufender Steg (44) erstreckt, dessen Außenabmessungen unter den Innenabmessungen der weiteren Öffnung (11) des Vorratsgefäßes (10) liegen oder diesen im wesentlichen entsprechen.

10. Vorrichtung nach Anspruch 7 oder 8, **dadurch gekennzeichnet, dass** der Dekkel über eine Deckelplatte verfügt, von der sich ein umlaufender Steg erstreckt, dessen Innenabmessungen über den Außenabmessungen der weiteren Öffnung liegen oder diesen im wesentlichen entsprechen.

11. Vorrichtung nach Anspruch 9 oder 10, **dadurch gekennzeichnet, dass** der Steg (44) oder das Vorratsgefäß eine oder mehrere umlaufende Dichtelemente zum fluiddichten Verschluss der weiteren Öffnung (11) aufweist.

12. Vorrichtung nach Anspruch 11, **dadurch gekennzeichnet, dass** die Dichtelemente als sich von dem Steg (44) erstreckende umlaufende Rippen (50) ausgeführt sind.

13. Vorrichtung nach einem der Ansprüche 7 bis 12, **dadurch gekennzeichnet, dass** sich auf beiden Seiten der Deckelplatte Stege erstrecken, die unterschiedliche Außenabmessungen und/oder Innenabmessungen aufweisen.

14. Vorrichtung nach einem der Ansprüche 7 bis 13, **dadurch gekennzeichnet, dass** der Rand des Deckels (40) in dem auf die weitere Öffnung (11) aufgesetzten Zustand über die weitere Öffnung (11) übersteht.

15. Vorrichtung nach einem der Ansprüche 7 bis 14, **dadurch gekennzeichnet, dass** zur besseren Handhabbarkeit des Deckels (40) am Rand des Deckels (40) nach außen ragende Auswölbungen (48) vorgesehen sind.

16. Vorrichtung nach einem der vorhergehenden Ansprüche, **dadurch gekennzeichnet, dass** das Vorratsgefäß (10) einen Grundkörper (12) sowie einen mit diesem fluiddicht in Verbindung stehenden Aufsatz (14) aufweist.

17. Vorrichtung nach Anspruch 16, **dadurch gekennzeichnet, dass** der Aufsatz (14) mit dem Grundkörper (12) mittels einer Steckverbindung oder mittels eines Gewindes oder eines Bajonettverschlusses in Verbindung steht.

18. Vorrichtung nach einem der Ansprüche 6 bis 17, **dadurch gekennzeichnet, dass** die Mittel zur Verbindung zwischen Grundkörper (12) und Aufsatz (14) denen zwischen Grundkörper (12) und Verschlusselement entsprechen.

19. Vorrichtung nach Anspruch 17 oder 18, **dadurch gekennzeichnet, dass** die Verbindung zwischen Aufsatz (14) und Grundkörper (12) eine Verdrehsicherung aufweist.

20. Vorrichtung nach einem der Ansprüche 16 bis 19, **dadurch gekennzeichnet, dass** der Aufsatz (14) ein Gehäuse (140) aufweist, von dessen Endbereich sich ein gegenüber der Außenseite des Gehäuses (140) zurückversetzter Steg (142) erstreckt, dessen Außenabmessungen den Innenabmessungen des an den Aufsatz (14) angrenzenden Endbereiches des Grundkörpers (12) im wesentlichen entsprechen oder diese unterschreiten.

21. Vorrichtung nach Anspruch 20, **dadurch gekennzeichnet, dass** auf der Außenseite des Steges oder auf der Innenseite des Endbereiches des Grundkörpers umlaufende Dichtelemente zum fluiddichten Abschluss des Übergangs zwischen Grundkörper und Aufsatz vorgesehen sind.

22. Vorrichtung nach einem der Ansprüche 16 bis 21, **dadurch gekennzeichnet, dass** sich die weitere Öffnung (11) zur Befüllung des Vorratsgefäßes (10) im Aufsatz (14) befindet.

23. Vorrichtung nach einem der Ansprüche 16 bis 22, **dadurch gekennzeichnet, dass** der Aufsatz (14) an dem Grundkörper (12) mittels einer Rastverbindung arretierbar ist.

24. Vorrichtung nach Anspruch 23, **dadurch gekennzeichnet, dass** die Rastverbindung aus sich von dem Aufsatz (14) oder von dem Grundkörper erstrekkenden Laschen (146) und aus in dem anderen der Bauteile (12) vorgesehenen Aufnahmen (122) besteht, in denen die Laschen (146) rastend aufnehmbar sind.

25. Vorrichtung nach einem der Ansprüche 16 bis 24, **dadurch gekennzeichnet, dass** die Innen- und/oder Außenabmessungen des Aufsatzes (14) denen des Grundkörpers (12) entsprechen.

26. Vorrichtung nach einem der vorhergehenden Ansprüche, **dadurch gekennzeichnet, dass** als Verschlusselement ein Deckel vorgesehen ist, der eine Nut aufweist, in die der Randbereich der weiteren Öffnung des Vorratsgefäßes einsteckbar ist, oder dass in dem Randbereich der weiteren Öffnung eine Nut vorgesehen ist, in die ein sich von dem Deckel erstreckender Steg einsteckbar ist.

27. Vorrichtung nach einem der vorhergehenden Ansprüche, **dadurch gekennzeichnet, dass** das Vorratsgefäß (10) oder der Grundkörper (12) des Vorratsgefäßes (10) und das Entnahmegefäß (20) ein gemeinsames, einteiliges Gehäuse aufweisen.

28. Vorrichtung nach einem der vorhergehenden Ansprüche, **dadurch gekennzeichnet, dass** das Verschlusselement eine Membran umfasst, die zum Zwekke der Befüllung des Vorratsgefäßes geöffnet werden kann und die sich über die weitere Öffnung des Vorratsgefäßes erstreckt.

29. Vorrichtung nach Anspruch 28, **dadurch gekennzeichnet, dass** die Membran einen Schlitz aufweist.

30. Vorrichtung nach einem der vorhergehenden Ansprüche, **dadurch gekennzeichnet, dass** das Verschlusselement ein Au-/Zu-Ventil umfasst.

31. Vorrichtung nach einem der vorhergehenden Ansprüche, **dadurch gekennzeichnet, dass** die Öffnung (30) zum Übertritt des fließfähigen Mediums von dem Vorratsgefäß (10) in das Entnahmegefäß (20) im unteren Bereich des Vorratsgefäßes (10) angeordnet ist.

32. Vorrichtung nach einem der vorhergehenden Ansprüche, **dadurch gekennzeichnet, dass** die Öffnung (30) zum Übertritt des fließfähigen Mediums von dem Vorratsgefäß (10) in das Entnahmegefäß (20) in Form eines Spaltes ausgeführt ist.

33. Vorrichtung nach einem der vorhergehenden Ansprüche, **dadurch gekennzeichnet, dass** ein oder mehrere Einsätze vorgesehen sind, mittels derer die Größe der Fläche der Öffnung (30) zum Übertritt des fließfähigen Mediums aus dem Vorratsgefäß (10) in das Entnahmegefäß (20) beeinflußbar ist.

## Claims

1. Apparatus for storing and dispensing free-flowing media, in particular glue, varnish, contact adhesive, solvent or the like, having a storage vessel (10) and a dispensing vessel (20), the dispensing vessel (20) having an opening (22) for dispensing the free-flowing medium, the storage vessel (10) having an opening (30) for the transfer of the free-flowing medium from the storage vessel (10) into the dispensing vessel (20), **characterized in that** the storage vessel (10) has a further opening (11) for filling the storage vessel (10) with the free-flowing medium, and **in that** the further opening (11) is arranged on the upper side or in a side wall of the storage vessel (10).

2. Apparatus according to Claim 1, **characterized in that** the opening (30) for the transfer of the free-flowing medium from the storage vessel (10) into the dispensing vessel (20) has an area of at least 1 mm².

3. Apparatus according to Claim 1 or 2, **characterized in that** the opening (30) for the transfer of the free-flowing medium from the storage vessel (10) into the dispensing vessel (20) has an area of at most 700 mm².

4. Apparatus according to one of the preceding claims, **characterized in that** the opening (30) for the transfer of the free-flowing medium from the storage vessel (10) into the dispensing vessel (20) has an area in the range of from 100 to 300 mm² or in the range of from 140 to 250 mm².

5. Apparatus according to Claim 3 or 4, **characterized in that** the maximum values of 700 mm², 300 mm² and 250 mm² apply for a volume of the storage vessel (10) of up to 1.5 1, and **in that** these maximum values in the case of larger volumes of the storage vessel (10) increase proportionally to the volume of the storage vessel (10).

6. Apparatus, according to one of the preceding claims, **characterized in that** a closure element is provided, by means of which the further opening (11) can be closed.

7. Apparatus according to Claim 6, **characterized in that** the closure element is in the form of a cover (40).

8. Apparatus according to Claim 7, **characterized in that** the cover (40) has a thread or a bayonet-type closure, by means of which the cover can be screwed to a thread or bayonet-type closure of the storage vessel (10).

9. Apparatus according to Claim 7 or 8, **characterized in that** the cover (40) has a cover plate (42), from which a peripheral web (44) extends, whose outer dimensions are below the inner dimensions of the further opening (11) of the storage vessel (10) or substantially correspond to them.

10. Apparatus according to Claim 7 or 8, **characterized in that** the cover has a cover plate, from which a peripheral web extends, whose inner dimensions are above the outer dimensions of the further opening or substantially correspond to them.

11. Apparatus according to Claim 9 or 10, **characterized in that** the web (44) or the storage vessel has one or more peripheral sealing elements for the fluid-tight closure of the further opening (11).

12. Apparatus according to Claim 11, **characterized in that** the sealing elements are in the form of peripheral ribs (50) extending from the web (44).

13. Apparatus according to one of Claims 7 to 12, **characterized in that** webs, which have different outer dimensions and/or inner dimensions, extend on both sides of the cover plate.

14. Apparatus according to one of Claims 7 to 13, **characterized in that** the edge of the cover (40) protrudes beyond the further opening (11) in the state in which it is positioned on the further opening (11).

15. Apparatus according to one of Claims 7 to 14, **characterized in that**, in order to make it easier to handle the cover (40), outwardly protruding bulges (48) are provided on the edge of the cover (40).

16. Apparatus according to one of the preceding claims, **characterized in that** the storage vessel (10) has a basic body (12) and an attachment (14), which is connected to said basic body in a fluid-tight manner.

17. Apparatus according to Claim 16, **characterized in that** the attachment (14) is connected to the basic body (12) by means of a plug-type connection or by means of a thread or a bayonet-type closure.

18. Apparatus according to one of Claims 6 to 17, **characterized in that** the connection means between the basic body (12) and the attachment (14) correspond to those between the basic body (12) and the closure element.

19. Apparatus according to Claim 17 or 18, **characterized in that** the connection between the attachment (14) and the basic body (12) has anti-rotation means.

20. Apparatus according to one of Claims 16 to 19, **characterized in that** the attachment (14) has a housing (140), from whose end region a web (142) extends, which is set back with respect to the outside of the housing (140) and whose outer dimensions substantially correspond to the inner dimensions of the end region of the basic body (12) which adjoins the attachment (14) or fall below them.

21. Apparatus according to Claim 20, **characterized in that** peripheral sealing elements for terminating the transition between the basic body and the attachment in a fluid-tight manner are provided on the outside of the web or on the inside of the end region of the basic body.

22. Apparatus according to one of Claims 16 to 21, **characterized in that** the further opening (11) for filling the storage vessel (10) is located in the attachment (14).

23. Apparatus according to one of Claims 16 to 22, **characterized in that** the attachment (14) can be locked on the basic body (12) by means of a latching connection.

24. Apparatus according to Claim 23, **characterized in that** the latching connection comprises tabs (146), which extend from the attachment (14) or from the basic body, and receptacles (122), which are provided in the other of the component parts (12), in which receptacles the tabs (146) can be accommodated in latching fashion.

25. Apparatus according to one of Claims 16 to 24, **characterized in that** the inner dimensions and/or outer dimensions of the attachment (14) correspond to those of the basic body (12).

26. Apparatus according to one of the preceding claims, **characterized in that**, as a closure element, a cover is provided which has a groove, into which the edge region of the further opening of the storage vessel can be plugged, or **in that** a groove is provided in the edge region of the further opening, into which groove a web can be plugged which extends from the cover.

27. Apparatus according to one of the preceding claims, **characterized in that** the storage vessel (10) or the basic body (12) of the storage vessel (10) and the dispensing vessel (20) have a common, integral housing.

28. Apparatus according to one of the preceding claims, **characterized in that** the closure element comprises a membrane, which can be opened for the purposes of filling the storage vessel and extends over the further opening of the storage vessel.

29. Apparatus according to Claim 28, **characterized in that** the membrane has a slit.

30. Apparatus according to one of the preceding claims, **characterized in that** the closure element comprises an Au/Zu valve.

31. Apparatus according to one of the preceding claims, **characterized in that** the opening (30) for the transfer of the free-flowing medium from the storage vessel (10) into the dispensing vessel (20) is arranged in the lower region of the storage vessel (10).

32. Apparatus according to one of the preceding claims, **characterized in that** the opening (30) for the transfer of the free-flowing medium from the storage vessel (10) into the dispensing vessel (20) is in the form of a gap.

33. Apparatus according to one of the preceding claims, **characterized in that** one or more inserts are provided, by means of which the size of the area of the opening (30) for the transfer of the free-flowing medium from the storage vessel (10) into the dispensing vessel (20) can be influenced.

## Revendications

1. Dispositif de stockage et de distribution de milieux fluides, en particulier de colle, vernis, colle de contact, solvant et analogues, avec un récipient de stockage (10) et un récipient de distribution (20), où le récipient de distribution (20) présente une ouverture (22) pour le retrait du milieu fluide, où le récipient de stockage (10) présente une ouverture (30) pour le passage du milieu fluide du récipient de stockage (10) dans le récipient de distribution (20), **caractérisé en ce que** le récipient de stockage (10) présente une ouverture additionnelle (11) pour le remplissage du récipient de stockage (10) en milieu fluide, et **en ce que** l'ouverture additionnelle (11) est disposée au côté supérieur ou dans une paroi latérale du récipient de stockage (10).

2. Dispositif selon la revendication 1, **caractérisé en ce que** l'ouverture (30) pour le passage du milieu fluide du récipient de stockage (10) dans le récipient de distribution (20) présente une face d'au moins 1 mm².

3. Dispositif selon la revendication 1 ou 2, **caractérisé en ce que** l'ouverture (30) pour le passage du milieu fluide du récipient de stockage (10) dans le récipient de distribution (20) présente une face au maximum de 700 mm².

4. Dispositif selon l'une des revendications précédentes, **caractérisé en ce que** l'ouverture (30) pour le passage du milieu fluide du récipient de stockage (10) dans le récipient de distribution (20) présente une face dans la plage de 100 à 300 mm² ou dans la plage de 140 à 250 mm².

5. Dispositif selon la revendication 3 ou 4, **caractérisé en ce que** les valeurs maximales de 700 mm², 300 mm² et 250 mm² pour un volume du récipient de stockage (10) allant jusqu'à 1,5 1, et **en ce que** ces valeur maximales pour des volumes plus grandes du récipient de stockage (10) s'agrandissent proportionnellement au volume du récipient de stockage (10).

6. Dispositif selon l'une des revendications précédentes, **caractérisé en ce qu'**un élément de fermeture est prévu au moyen duquel l'ouverture additionnelle (11) peut être fermée.

7. Dispositif selon la revendication 6, **caractérisé en ce que** l'élément de fermeture est réalisé comme couvercle (40).

8. Dispositif selon la revendication 7, **caractérisé en ce que** le couvercle (40) présente un filetage ou une fermeture à baïonnette au moyen duquel le couvercle peut être vissé avec un filetage respectivement fermeture à baïonnette du récipient de stockage (10).

9. Dispositif selon la revendication 7 ou 8, **caractérisé en ce que** le couvercle (40) dispose d'une plaque de couvercle (42) à partir de laquelle s'étend une baguette (44) s'étendant tout autour dont les dimensions extérieures sont inférieures aux dimensions intérieures de l'ouverture additionnelle (11) du récipient de stockage (10) ou correspondent sensiblement à celles-ci.

10. Dispositif selon la revendication 7 ou 8, **caractérisé en ce que** le couvercle dispose d'une plaque de couvercle à partir de laquelle s'étend une baguette s'étendant tout autour dont les dimensions intérieures sont supérieures aux dimensions extérieures de l'ouverture additionnelle ou correspondent sensiblement à celles-ci.

11. Dispositif selon la revendication 9 ou 10, **caractérisé en ce que** la baguette (44) ou le récipient de stockage présente un ou plusieurs éléments d'étanchéité s'étendant tout autour en vue d'une fermeture étanche au fluide de l'ouverture additionnelle (11).

12. Dispositif selon la revendication 11, **caractérisé en ce que** les éléments d'étanchéité sont réalisés comme des nervures (50) s'étendant tout autour, s'étendant à partir de la baguette (44).

13. Dispositif selon l'une des revendications 7 à 12, **caractérisé en ce que** des baguettes s'étendent des deux côté de la plaque de couvercle, qui présentent des dimensions extérieures et / ou dimensions intérieures différentes.

14. Dispositif selon l'une des revendications 7 à 13, **caractérisé en ce que** le bord du couvercle (40), à l'état placé sur l'ouverture additionnelle (11) fait saillie sur l'ouverture additionnelle (11)

15. Dispositif selon l'une des revendications 7 à 14, **caractérisé en ce que** pour une meilleure manipulation du couvercle (40), des bombements (48) faisant saillie au bord du couvercle (40) vers l'extérieur sont prévus.

16. Dispositif selon l'une des revendications précédentes, **caractérisé en ce que** le récipient de stockage (10) présente un corps de base (12) ainsi qu'une pièce ajoutée (14) reliée d'une manière étanche au fluide à celui-ci.

17. Dispositif selon la revendication 16, **caractérisé en ce que** la pièce ajoutée (14) est reliée au corps de base (12) par une liaison à emboîtement ou par un filetage ou par une fermeture à baïonnette.

18. Dispositif selon l'une des revendications 6 à 17, **caractérisé en ce que** les moyens d'assemblage entre le corps de base (12) et la pièce ajoutée (14) correspondent à ceux entre le corps de base (12) et l'élément de fermeture.

19. Dispositif selon la revendication 17 ou 18, **caractérisé en ce que** la liaison entre la pièce ajoutée (14) et le corps de base (12) présente une sécurité à l'encontre d'une rotation.

20. Dispositif selon l'une des revendications 16 à 19, **caractérisé en ce que** la pièce ajoutée (14) présente un boîtier (140) à partir de la zone d'extrémité duquel s'étend une baguette (142) décalée vers l'arrière par rapport au côté extérieur du boîtier (140), dont les dimensions extérieures correspondent sensiblement aux dimensions intérieures de la zone d'extrémité du corps de base (12) avoisinant la pièce ajoutée (14) ou sont inférieures à celles-ci.

21. Dispositif selon la revendication 20, **caractérisé en ce que** sont prévus sur le côté extérieur de la baguette ou sur le côté intérieur de la zone d'extrémité du corps de base des éléments d'étanchéité s'étendant tout autour en vue d'une fermeture étanche au fluide du passage de transition entre le corps de base et la pièce ajoutée.

22. Dispositif selon l'une des revendications 16 à 21, **caractérisé en ce que** l'ouverture additionnelle (11) pour le remplissage du récipient de stockage (10) se trouve dans la pièce ajoutée (14).

23. Dispositif selon l'une des revendications 16 à 22, **caractérisé en ce que** la pièce ajoutée (14) peut être arrêtée au corps de base (12) au moyen d'une liaison à encliquetage.

24. Dispositif selon la revendication 23, **caractérisé en ce que** la liaison d'encliquetage est constituée de languettes (146) s'étendant à partir de la pièce ajoutée (14) ou du corps de base et de logements (122) prévu dans l'autre des composants (12) dans lesquels les languettes (146) peuvent s'encliqueter.

25. Dispositif selon l'une des revendications 16 à 24, **caractérisé en ce que** les dimensions intérieures et/ou extérieures de la pièce ajoutée (14) correspondent à celles du corps de base (12).

26. Dispositif selon l'une des revendications précédentes, **caractérisé en ce que**, comme élément de fermeture, un couvercle est prévu qui présente une rainure dans laquelle peut être insérée la zone de bord de l'ouverture additionnelle du récipient de stockage, ou bien qu'il est prévu dans la zone de bord de l'ouverture additionnelle une rainure dans laquelle peut s'enclencher une baguette s'étendant à partir du couvercle.

27. Dispositif selon l'une des revendications précédentes, **caractérisé en ce que** le récipient de stockage (10) ou le corps de base (12) du récipient de stockage (10) et le récipient de distribution (20) présentent un boîtier commun en une pièce.

28. Dispositif selon l'une des revendications précédentes, **caractérisé en ce que** l'élément de fermeture comprend une membrane qui, dans le but du remplissage du récipient de stockage, peut être ouverte et qui s'étend sur l'ouverture additionnelle du récipient de stockage.

29. Dispositif selon la revendication 28, **caractérisé en ce que** la membrane présente une fente.

30. Dispositif selon l'une des revendications précédentes, **caractérisé en ce que** l'élément de fermeture présente un clapet d'ouverture/de fermeture.

31. Dispositif selon l'une des revendications précédentes, **caractérisé en ce que** l'ouverture (30) pour le passage du milieu fluide du récipient de stockage (10) dans le récipient de distribution (20) est disposée dans la zone inférieure du récipient de stockage (10).

32. Dispositif selon l'une des revendications précédentes, **caractérisé en ce que** l'ouverture (30) pour le passage du milieu fluide du récipient de stockage (10) dans le récipient de distribution (20) est réalisée sous la forme d'une fente.

33. Dispositif selon l'une des revendications précédentes, **caractérisé en ce qu'**un ou plusieurs inserts sont prévus permettant d'influencer la grandeur de la face de l'ouverture (30) pour le passage du milieu fluide du récipient de stockage (10) dans le récipient de distribution (20).
